# FASCICULE DE BREVET EUROPEEN

(11) **EP 2 253 926 B1**
(45) Date de publication et mention de la délivrance du brevet: **30.05.2012**
(21) Numéro de dépôt: 10290245.9
(22) Date de dépôt: 06.05.2010
(51) Int. Cl.: F42B 5/38, F41A 9/37, F41A 9/06

(54) **Dispositif de séparation d'un ensemble de modules de charge propulsive**
Vorrichtung zum Trennen von Treibladungsmodulen
Separating device for propellant charge modules

(30) Priorité: 18.05.2009 FR 0902393
(43) Date de publication de la demande: 24.11.2010
(73) Titulaire: NEXTER Systems, 42328 Roanne Cedex (FR)
(72) Inventeur: Cazalieres, Jean-François, 18023 Bourges Cedex (FR); Renard, François-Xavier, 18023 Bourges Cedex (FR)
(74) Mandataire: Célanie, Christian

(56) Documents cités:
- EP-A- 0 783 094
- EP-A- 1 596 150
- US-A- 2 558 163
- US-A- 3 407 735

## Description

Le secteur technique de la présente invention est celui des dispositifs de chargement d'une artillerie de campagne à l'aide de modules de charge propulsive destinés à assurer le tir d'un projectile.

Dans une arme de ce type, on utilise des modules isolés les uns des autres ou bien des modules pré-assemblés qu'il s'agit selon la quantité de modules voulue d'introduire dans la chambre de l'arme. Les modules isolés présentent l'inconvénient d'être manipulés à l'unité et les modules assemblés doivent être séparés axialement, ce qui impose un moyen de blocage de certains modules et un moyen de séparation des modules que l'on souhaite utiliser.

On connaît des dispositifs de chargement qui comprennent un magasin renfermant des modules reliés entre eux et qui doivent être prélevés et des moyens pour séparer les modules en fonction du nombre de modules de charge propulsive que l'on souhaite utiliser.

On citera à titre d'exemple, le brevet FR-2869681 qui décrit des moyens permettant d'entraîner en translation les modules les uns par rapport aux autres pour les dissocier tous puis de transférer le nombre de modules que l'on souhaite utiliser dans l'arme.

L'inconvénient principal d'un tel dispositif réside dans sa complexité. Il oblige ainsi à séparer tous les modules de charge propulsive les uns des autres même si on ne souhaite opérationnellement n'en retirer qu'un ou deux. Des moyens de transfert spécifiques sont alors nécessaires pour permettre de sélectionner le nombre de modules souhaité puis de charger ces derniers dans la chambre de l'arme.

Le but de la présente invention est de fournir un dispositif de séparation d'un ensemble de modules de charge propulsive qui permet de présenter immédiatement le nombre de modules nécessaires au tir dans l'axe de la chambre de l'arme et de manière très simple.

L'invention a donc pour objet un dispositif de séparation d'un ensemble de modules de charge propulsive destiné à alimenter la chambre d'une arme, lesdits modules comportant chacun une jupe dans laquelle s'engage le module adjacent, caractérisé en ce qu'il comprend des alvéoles individuelles fixées à un axe reliées au bâti de l'arme, les alvéoles étant mobiles autour dudit axe et renfermant l'ensemble des modules emboîtés et un portique supportant un moyen de séparation des modules, le moyen de séparation étant soumis à l'action d'un moyen de translation et de positionnement du moyen de séparation solidaire du portique.

Selon une caractéristique de l'invention, le portique est disposé au-dessus des alvéoles.

Selon une autre caractéristique de l'invention, le moyen de séparation est constitué par deux demi-mâchoires dentées

Selon encore une autre caractéristique de l'invention, les demi-mâchoires dentées sont reliées à des bras formant un parallélogramme articulé, lesdits bras étant actionnés à l'aide d'un vérin pour assurer l'ouverture et la fermeture desdites demi-mâchoires.

Selon encore une autre caractéristique de l'invention, chaque demi-mâchoire est reliée à une patte de fixation montée pivotante d'un côté par rapport au portique et de l'autre à un bras du parallélogramme.

Selon encore une autre caractéristique de l'invention, le portique se présente sous la forme d'un cadre, le vérin étant monté mobile par rapport au rail et à l'axe, le rail et l'axe formant deux côtés longitudinaux opposés du cadre.

Selon encore une autre caractéristique de l'invention, le vérin est entraîné en translation par le moyen de translation et de positionnement solidaire du portique.

Selon encore une autre caractéristique de l'invention, le moyen de translation et de positionnement est un moteur entraînant en rotation l'axe longitudinal.

Selon encore une autre caractéristique de l'invention, les demi-mâchoires sont positionnables entre deux alvéoles quelconques.

Selon encore une autre caractéristique de l'invention, les modules de charge propulsive sont disposés après séparation en alignement avec l'axe de l'arme par l'action d'un bras basculeur mobile.

Selon une autre caractéristique, chaque alvéole est soumise à l'action d'un moyen ressort qui la fait pivoter sur son axe pour la ramener dans une position initiale en appui contre une butée.

Le bras basculeur pourra se translater le long d'une vis par l'action d'un premier moteur et pourra par ailleurs basculer par rapport à cette vis par l'action d'un deuxième moteur pour venir faire pivoter une alvéole.

Selon une autre caractéristique de l'invention, au moins une plaquette est fixée à chaque alvéole et coopère avec une alvéole voisine de telle sorte que le basculement de l'alvéole portant la plaquette entraîne celui de l'alvéole voisine sur laquelle la plaquette vient s'appuyer.

Un tout premier avantage de la présente invention réside dans le nombre limité d'opérations entre le prélèvement des modules dans le magasin et la réalisation de la charge propulsive utile.

Un autre avantage réside dans la simplicité des mécanismes de séparation des modules n'impliquant que des modifications légères de l'arme.

Un autre avantage encore réside dans le peu de manipulation des modules.

D'autres caractéristiques, avantages et détails de l'invention seront mieux compris à la lecture du complément de description qui va suivre de modes de réalisation donnés à titre d'exemple en relation avec des dessins sur lesquels :
- les figures 1a et 1b représentent, suivant des directions d'observation symétriques l'une de l'autre par rapport à un plan vertical, des vues en perspective de l'ensemble du dispositif équipé des modules de charge propulsive,
- la figure 2 représente la position initiale du moyen de séparation des modules de charge propulsive,
- la figure 3 représente une vue des modules après séparation,
- la figure 4 représente une vue montrant la position finale des mâchoires,
- la figure 5 est une vue de détail en coupe partielle montrant un ressort de rappel d'une des alvéoles, et
- la figure 6 est une coupe montrant la jonction de deux modules adjacents.

Dans la suite de la description, on va se limiter au dispositif de séparation d'un ensemble de modules de charge propulsive étant bien entendu que ce dispositif est monté sur une artillerie dont l'arme doit recevoir un nombre déterminé de ces modules. En effet, lorsqu'on effectue un tir, on sélectionne un nombre de modules en fonction d'un certain nombre de critères, comme par exemple la portée recherchée pour le projectile. Il va de soi que l'artillerie est équipée d'un magasin connu dans lequel les modules pré-assemblés sont stockés de manière connue et d'un dispositif de transfert connu des modules assemblés dans le dispositif selon l'invention et enfin d'un dispositif connu de refoulement des modules sélectionnés vers la chambre de l'arme.

Sur les figures 1a et 1b, on a représenté le dispositif de séparation 1 des modules 3, disposés à l'intérieur des alvéoles 2, à savoir huit alvéoles (2a à 2h), renfermant un total de huit modules de charge propulsive destinés à alimenter la chambre d'une arme non représentée. Sur la figure, on voit que les alvéoles 2 sont séparées les unes des autres et se présentent chacune sous la forme d'un tube 4 ayant un diamètre légèrement supérieur à celui des modules 3, tube qui est solidaire d'une douille 30 à laquelle il est lié par deux plaques 5.

La douille 30 est montée pivotante sur un axe 6 contre l'action d'un ressort de rappel 34. Ici un seul ressort de rappel 34 est visible, celui commandant le pivotement de l'alvéole 2h. Il y a en fait un ressort de rappel pour chaque alvéole 2. La figure 5 montre un tel ressort de rappel 34 qui est solidaire par une de ses extrémités 34a de l'axe 6 et par son autre extrémité 34b de la douille 30. Le ressort 34 est monté de façon à ramener une alvéole 2 dans la position représentée aux figures 1a,1b c'est à dire une position dans laquelle l'axe 31 de l'alvéole définit avec l'axe 6 un plan vertical (repéré par la direction 32 sur les figures). Chaque ressort 34 (sauf celui de l'alvéole 2h) se loge dans un alésage 35 de la douille 30 de l'alvéole considérée.

Bien entendu, l'axe 6 est commun à toutes les alvéoles 2a-2h. L'axe 6 est fixé de manière connue au bâti de l'arme (non représenté).

Dans la position verticale initiale représentée aux figures 1a et 1b l'axe 6 et l'axe 31 des alvéoles 2 sont situés dans un même plan vertical. Chaque alvéole est rappelée dans cette position par son propre ressort 34. Les alvéoles 2 sont maintenues en position verticale par deux moyens butées 36 qui sont disposés au niveau des alvéoles d'extrémité 2a et 2h. On précise que l'alvéole 2h est celle qui se situe la plus proche (AV) de la chambre de l'arme (non représentée) et l'alvéole 2a est la plus éloignée de cette chambre (AR).

On remarque par ailleurs sur la figure la qu'une plaquette 37 est disposée entre chaque alvéole 2. Chaque plaquette est solidaire (par exemple par soudage) de la plaque 5 située sur l'alvéole la plus éloignée de la chambre de l'arme. Ainsi une plaquette 37a est solidaire de l'alvéole 2a et elle est en appui simple sur l'alvéole 2b. De même une plaquette 37g est solidaire de l'alvéole 2g et elle est en appui simple sur l'alvéole 2h.

Ainsi, lorsqu'une alvéole est ramenée à sa position initiale verticale par son ressort, elle entraîne aussi l'alvéole voisine par l'intermédiaire d'une plaquette 37.

On voit sur la figure 1a que le dispositif comporte enfin une vis 38 qui est parallèle à l'axe 6 et qui est entraînée en rotation par un premier moteur 33. Cette vis 38 entraîne en translation un bras basculeur 39 qui est solidaire d'un écrou 40. Un moyen de guidage en translation (non représenté) et solidaire de l'arme assure le guidage de l'écrou 40 portant le bras 39 lorsque la vis 38 est entraînée en rotation.

Un deuxième moteur 41 est solidaire de l'écrou 40. Il permet de faire basculer le bras autour d'un axe 42 parallèle à la vis 38.

Il est ainsi possible par la commande du premier moteur 33 de positionner le bras basculeur 39 devant n'importe laquelle des alvéoles.

Une fois le bras positionné devant l'alvéole souhaitée, la commande du deuxième moteur 41 va faire basculer le bras qui va pousser l'alvéole considérée et la faire basculer autour de son axe 6. On notera que, lorsque le bras 39 pousse une alvéole 2, les plaquettes 37 ont pour effet d'entraîner également les alvéoles situées entre l'alvéole considérée et l'avant AV du dispositif. Ainsi, dans la position du bras représentée à la figure 1a, le basculement du bras 39 positionné devant l'alvéole 2a entraîne le basculement de toutes les alvéoles.

Si on positionne le bras 39 devant l'alvéole 2d, le basculement du bras ne fera basculer que les cinq alvéoles 2d, 2e, 2f, 2g et 2h. Il est cependant pour cela nécessaire de séparer les modules.

Selon les conditions de tir, il est en effet nécessaire de ne sélectionner qu'un certain nombre de modules et sur la figure on voit qu'un moyen de séparation 7 est positionné entre la troisième et la quatrième alvéole de façon à sélectionner cinq modules comme il sera expliqué ci-après. Il va de soi que le moyen de séparation peut être positionné en n'importe quelle autre position entre deux alvéoles 2a à 2h consécutives.

Le moyen de séparation 7 est relié à un portique formant un cadre vertical disposé au-dessus des alvéoles 2 et qui est constitué par un rail 9 parallèle à un axe fileté 10 longitudinal (rail 9 et axe 10 sont parallèles à l'axe 6 ainsi qu'à l'axe 31 des alvéoles 2). Le portique est complété par deux bras 11a et 11b transversaux. Le moyen de séparation 7 est relié comme cela sera expliqué ci-après au rail 9 et à l'axe 10 et il est muni de mâchoires 13. Cet axe 10 porte à une extrémité un moteur 12 pour l'entraîner en rotation afin de déplacer en translation le moyen de séparation 7.

Sur la figure 2, on a représenté une vue partielle du moyen de séparation sur laquelle on voit le rail 9, l'axe 10, les demi-mâchoires 13a et 13b en position ouverte. Dans cette position, les demi-mâchoires 13a et 13b sont ouvertes pour permettre leur circulation par rapport aux alvéoles 2 afin de se refermer ultérieurement dans l'espace inter-alvéole 20. Les demi-mâchoires 13a et 13b sont respectivement solidaires des pattes de fixation 14 et 15 dont l'extrémité libre porte un taraudage traversé par l'axe fileté 10. Ainsi, chaque demi-mâchoire est montée pivotante autour de l'axe 10. La patte 14 est reliée à un bras 16a monté de façon rigide par rapport à celle-ci par l'intermédiaire d'un axe de verrouillage 17. De même, la patte 15 est reliée à un bras 16b monté de façon rigide par rapport à celle-ci par l'intermédiaire d'un axe de verrouillage 18. Les deux bras 16a et 16b font un angle par rapport aux pattes 14 et 15 et sont fixés à distance de l'axe 10 de façon à ce que lorsqu'une traction sensiblement verticale (flèche T) est exercée par ceux-ci sur les pattes 14, 15 on ouvre les mâchoires et inversement lorsqu'on exerce une poussée sensiblement verticale (flèche P) on ferme les mâchoires. Sur la figure 2, on voit encore que les mâchoires 13a et 13b sont munies de dents 19 profilées afin de réaliser la séparation par découpe des modules.

Sur la figure 3, on a représenté les alvéoles 2 après séparation des modules et on voit que la charge propulsive choisie est composée des cinq modules contenus dans les alvéoles 2d-2h. Pour faire basculer les seuls cinq modules 2d-2h on a positionné au préalable le bras basculeur 39 devant l'alvéole 2d.

Cette figure 3 permet de montrer les mâchoires en position fermée après coupure. A cette fin, le moyen de séparation comprend de plus un vérin 21 dont la tige est reliée à deux bras 22 et 23 articulés sur les bras 16a et 16b respectivement. Le bras 22 est relié au bras 16a et le bras 23 est relié au bras 16b pour constituer ainsi un parallélogramme articulé déformable pour assurer l'ouverture et la fermeture des mâchoires.

Pour déplacer le vérin 21 ainsi que les autres composants du moyen de séparation 7, on a prévu le moteur 12 fixé à l'axe 10. Ce moteur entraîne en rotation l'axe 10 qui est fileté. Les extrémités des pattes de fixation 14 et 15 étant taraudées, les mâchoires 13a,13b ainsi que les bras 16a, 16b, 22, 23 et le vérin 21 sont donc entraînés en translation par rapport au portique 8.

Ce moteur 12 et l'axe 10 constituent le moyen de translation et de positionnement du vérin 21. Il va de soi que le vérin 21 est alimenté en fluide de manière connue (on pourrait également utiliser comme vérin un électro aimant).

Sur la figure 4, on a représenté une vue partielle et agrandie des demi-mâchoires et pour des raisons de clarté le parallélogramme est partiellement schématisé. Sur la figure, on voit que le rail 9 délimite une rainure de guidage 24 dans laquelle un doigt 25 solidaire du vérin 21 est amené à coulisser. La tige du vérin 21 est reliée au bras 22, lui-même relié à la patte 14 de la demi-mâchoire 13a par l'intermédiaire du bras 16a.

En se reportant à la figure 3, une fois découpé par les mâchoires 13a et 13b, l'assemblage initial de huit modules 3 est partagé en deux groupes. Un premier groupe de cinq modules disposé dans les alvéoles 2d-2h et un deuxième groupe de trois modules disposé dans les alvéoles 2a-2c. Les alvéoles étant montées pivotantes sur l'axe 6, la commande du basculement du bras 39 va faire passer (grâce aux plaquettes 37) les alvéoles 2d-2h d'environ 90° pour adopter une position alignée avec l'axe XX' de la chambre.

Elles sont maintenues dans cette position par une butée 43 (non représentée en détails) qui assure le bon positionnement par rapport à la chambre de l'arme. Ainsi, il suffit ensuite d'actionner un refouloir (non représenté) dans le sens de la flèche F (figure 3) pour introduire les cinq modules de charge propulsive choisis dans la chambre de l'arme.

Les alvéoles 2a-2c sont toujours maintenues par ailleurs en position initiale verticale par leurs moyens ressort 34, en contact avec une butée 36 (cachée sur la figure 3). Les modules contenus dans les alvéoles 2a-2c et non utilisés sont, soit éliminés par refoulement par l'avant (dans le cas où une charge différente serait nécessaire) soit réutilisés par l'apport d'un nouveau groupe de modules dans ces alvéoles.

Le recomplètement en modules est effectué par adjonction du nombre de modules nécessaires au rechargement total des alvéoles (2a à 2h) repositionnées en position initiale. L'introduction de ces modules supplémentaires est effectuée par l'arrière des alvéoles au moyen d'un système de refoulement (non représenté).

Une commande du deuxième moteur 41 ramènera le bras basculeur 39 à sa position initiale non basculée. Les alvéoles vides 2d-2h, poussées par leurs ressorts 34, reprennent alors leur position initiale verticale.

Dans cette position il est possible avec le système de refoulement de pousser les modules contenus dans les alvéoles 2a-2c jusqu'aux alvéoles 2f-2h. On peut alors ajouter d'autres modules dissociés les uns des autres pour compléter la charge.

La figure 6 est une coupe montrant l'assemblage classique de modules de charge propulsive. En considérant les alvéoles 2c et 2d par exemple, séparées par l'espace 20, on voit qu'elles renferment les modules correspondants 3c et 3d. Chaque module comporte un étui 27 prolongé d'un côté par une jupe 28 et comportant de l'autre côté un rétreint 29. Lors de l'assemblage des modules le rétreint d'un module est engagé à force dans la jupe du module adjacent. La sélection du groupe de modules souhaité consiste à découper cette jupe 28 à l'aide des mâchoires 13a et 13b. Sur la figure 6, on a représenté les mâchoires 13a et 13b dans leur position finale de découpe.

On notera que les dents des mâchoires 13a,13b réalisent en fait une prédécoupe de la jupe 28 du module considéré. Cette jupe se trouve alors fragilisée et le basculement du bras 39 suffira alors à achever la découpe de ce groupe d'alvéoles pour l'amener dans sa position d'introduction.

Le dispositif occupe initialement la position représentée aux figures 1a,1b et il passe après découpe à la position représentée figure 3.

## Revendications

1. Dispositif de séparation (1) d'un ensemble de modules (26) de charge propulsive destiné à alimenter la chambre d'une arme, lesdits modules comportant chacun une jupe (28) dans laquelle s'engage le module adjacent, **caractérisé en ce qu'**il comprend des alvéoles individuelles (2a-2h) fixés à un axe (6) reliés au bâti de l'arme, les alvéoles étant mobiles autour dudit axe (6) et renfermant l'ensemble des modules emboîtés et un portique (8) supportant un moyen de séparation (13) des modules (26), le moyen de séparation (13) étant soumis à l'action d'un moyen (12) de translation et de positionnement du moyen de séparation (13) solidaire du portique.

2. Dispositif de séparation d'un ensemble de modules de charge propulsive destinés à alimenter la chambre d'une arme, selon la revendication 1, **caractérisé en ce que** le portique (8) est disposé au-dessus des alvéoles (2).

3. Dispositif de séparation d'un ensemble de modules de charge propulsive destinés à alimenter la chambre d'une arme, selon la revendication 1 ou 2, **caractérisé en ce que** le moyen de séparation (13) est constitué par deux demi-mâchoires dentées (13a, 13b).

4. Dispositif de séparation d'un ensemble de modules de charge propulsive destinés à alimenter la chambre d'une arme, selon la revendication 1 ou 2, **caractérisé en ce que** les demi-mâchoires dentées (13a, 13b) sont reliées d'un côté à des bras (16a, 16b) formant un parallélogramme articulé, lesdits bras étant actionnés à l'aide d'un vérin (21) pour assurer l'ouverture et la fermeture desdites demi-mâchoires.

5. Dispositif de séparation d'un ensemble de modules de charge propulsive selon la revendication 4, **caractérisé en ce que** chaque demi-mâchoire (13a, 13b) est reliée à une patte de fixation (14, 15) montée pivotante d'un côté par rapport au portique (8) et de l'autre à un bras du parallélogramme (16a, 16b).

6. Dispositif de séparation d'un ensemble de modules de charge propulsive selon l'une des revendications 4 ou 5, **caractérisé en ce que** le portique (8) se présente sous la
forme d'un cadre (9, 10, 11a, 11b), le vérin (21) étant monté mobile par rapport au rail (9) et à l'axe (10), le rail et l'axe formant deux côtés longitudinaux opposés du cadre.

7. Dispositif de séparation d'un ensemble de modules de charge propulsive selon la revendication 6, **caractérisé en ce que** le vérin (21) est entraîné en translation par le moyen (12) de translation et de positionnement solidaire du portique (8).

8. Dispositif de séparation d'un ensemble de modules de charge propulsive selon la revendication 5, **caractérisé en ce que** le moyen (12) de translation et de positionnement est un moteur entraînant en rotation l'axe longitudinal fileté (10).

9. Dispositif de séparation d'un ensemble de modules de charge propulsive destinés à alimenter la chambre d'une arme, selon l'une quelconque des revendications 3 à 8, **caractérisé en ce que** les demi-mâchoires (13a, 13b) sont positionnables entre deux alvéoles (2) quelconques.

10. Dispositif de séparation d'un ensemble de modules de charge propulsive destinés à alimenter la chambre d'une arme, selon l'une quelconque des revendications précédentes, **caractérisé en ce que** les modules (26) de charge propulsive sont positionnés après séparation en alignement avec l'axe de l'arme par l'action d'un bras basculeur (39) mobile.

11. Dispositif de séparation d'un ensemble de modules de charge propulsive selon la revendication 10, **caractérisé en ce que** chaque alvéole (2) est soumise à l'action d'un moyen ressort (34) qui la fait pivoter sur son axe (6) pour la ramener dans une position initiale en appui contre une butée (36).

12. Dispositif de séparation d'un ensemble de modules de charge propulsive selon la revendication 11, **caractérisé en ce que** le bras basculeur se translate le long d'une vis (38) par l'action d'un premier moteur (33) et peut basculer par rapport à cette vis par l'action d'un deuxième moteur (41) pour venir faire pivoter une alvéole (2).

13. Dispositif de séparation d'un ensemble de modules de charge propulsive selon la revendication 12, **caractérisé en ce qu'**au moins une plaquette (37) est fixée à chaque alvéole (2) et coopère avec une alvéole voisine de telle sorte que le basculement de l'alvéole (2) portant la plaquette (37) entraîne celui de l'alvéole voisine sur laquelle la plaquette vient s'appuyer.

## Claims

1. A separation device (1) for an assembly of propellant charge modules (26) intended to feed the chamber of a weapon, said modules each incorporating a skirt (28) into which the adjacent module is nested, wherein it comprises individual cells (2a-2h) fixed to a spindle (6) linked to the frame of the weapon, the cells being mobile around said spindle (6) and enclosing the nested assembly of modules and a loading bracket (8) supporting separation means (13) for the modules (26), the separation means (13) being subject to the action of translation and positioning means (12) for the separation means (13) integral with the loading bracket.

2. A separation device for an assembly of propellant charge modules intended to feed a weapon chamber according to Claim 1, wherein the loading bracket (8) is positioned above the cells (2).

3. A separation device for an assembly of propellant charge modules intended to feed a weapon chamber according to one of Claims 1 or 2, wherein the separation means (13) are formed by two toothed half-jaws (13a, 13b)

4. A separation device for an assembly of propellant charge modules intended to feed a weapon chamber according to Claims 1 or 2, wherein the toothed half-jaws (13a, 13b) are linked on one side to arms (16a, 16b) to form an articulated parallelogram, said arms being activated by means of a jack (21) to ensure the opening and closing of said half-jaws.

5. A separation device for an assembly of propellant charge modules according to Claim 4, wherein each half-jaw (13a, 13b) is linked to a fastening lug (14, 15) mounted able to pivot on one side with respect to the loading bracket (8) and on the other with respect to an arm of the parallelogram (16a, 16b).

6. A separation device for an assembly of propellant charge modules according to one of Claims 4 or 5, wherein the loading bracket (8) is in the form of a frame (9, 10, 11a, 11b), the jack (21) being mounted mobile with respect to the rail (9) and to the spindle (10), the rail and spindle forming two opposing longitudinal sides of the frame.

7. A separation device for an assembly of propellant charge modules according to Claim 6, wherein the jack (21) is driven in translation by the translation and positioning means (12) integral with the loading bracket (8).

8. A separation device for an assembly of propellant charge modules according to Claim 5, wherein the translation and positioning means (12) is a motor driving the threaded longitudinal spindle (10) in rotation.

9. A separation device for an assembly of propellant charge modules intended to feed a weapon chamber according to any one of Claims 3 to 8, wherein the half-jaws (13a, 13b) can be positioned between any two cells (2).

10. A separation device for an assembly of propellant charge modules intended to feed a weapon chamber according to any one of the above Claims, wherein the propellant charge modules (26) are arranged after separation in alignment with the weapon's axis through the action of a mobile tilting arm (39).

11. A separation device for an assembly of propellant charge modules according to Claim 10, wherein each cell (2) is subjected to the action of spring means (34) which make it pivot around its spindle (6) to return it to an initial position pressed against a limit stop (36).

12. A separation device for an assembly of propellant charge modules according to Claim 11, wherein the tilting arm is able to translate along a screw (38) through the action of a first motor (33) and is able to tilt over with respect to this screw through the action of a second motor (41) to cause a cell (2) to pivot.

13. A separation device for an assembly of propellant charge modules intended to feed a weapon chamber according to Claim 12, wherein at least one pad (37) is fastened to each cell (2) that cooperates with a nearby cell (2) such that the tilting over of the cell carrying the pad (37) drives that of the next cell onto which the pad comes to press.

## Patentansprüche

1. Vorrichtung zur Abtrennung (1) einer Menge von Treibladungsmodulen (26), die dafür vorgesehen sind, die Kammer einer Waffe zu versorgen, wobei die genannten Module jeweils eine Schürze (28) umfassen, in welche das benachbarte Modul eingreift, **dadurch gekennzeichnet, dass** sie individuelle Zellen (2a-2h), welche an einer Achse (6) befestigt sind, die mit dem Rahmen der Waffe verbunden ist, wobei die Zellen um die genannte Achse (6) beweglich sind und die Menge an eingepassten Modulen einschließen, und einen Portalträger (8) umfasst, der ein Mittel zur Abtrennung (13) der Module (26) trägt, wobei das Mittel zur Abtrennung (13) der Einwirkung eines fest mit dem Portalträger verbundenen Mittels (12) zur Translation und Positionierung des Mittels (13) zur Abtrennung unterworfen wird.

2. Vorrichtung zur Abtrennung einer Menge von Treibladungsmodulen, die dafür vorgesehen sind, die Kammer einer Waffe zu versorgen, nach Anspruch 1, **dadurch gekennzeichnet, dass** der Portalträger (8) über den Zellen (2) angeordnet ist.

3. Vorrichtung zur Abtrennung einer Menge von Treibladungsmodulen, die dafür vorgesehen sind, die Kammer einer Waffe zu versorgen, nach Anspruch 1 oder 2, **dadurch gekennzeichnet, dass** das Mittel zur Abtrennung (13) von zwei gezahnten Halb-Klauen (13a, 13b) gebildet wird.

4. Vorrichtung zur Abtrennung einer Menge von Treibladungsmodulen, die dafür vorgesehen sind, die Kammer einer Waffe zu versorgen, nach Anspruch 1 oder 2, **dadurch gekennzeichnet, dass** die beiden gezahnten Halb-Klauen (13a, 13b) an einer Seite mit Armen (16a, 16b) verbunden sind, die ein gelenkiges Parallelogramm bilden, wobei die genannten Arme mit Hilfe eines Zylinders (21) betätigt werden, um das Öffnen und Schließen der genannten Halb-Klauen zu gewährleisten.

5. Vorrichtung zur Abtrennung einer Menge von Treibladungsmodulen nach Anspruch 4, **dadurch gekennzeichnet, dass** jede Halb-Klaue (13a, 13b) mit einer Befestigungslasche (14, 15) verbunden ist, die an einer Seite in Bezug auf den Portalträger (8) schwenkbar und an der anderen an einem Arm des Parallelogramms (16a, 16b) montiert ist.

6. Vorrichtung zur Abtrennung einer Menge von Treibladungsmodulen nach einem der Ansprüche 4 oder 5, **dadurch gekennzeichnet, dass** der Portalträger (8) sich in der Form eines Rahmens (9, 10, 11a, 11b) darstellt, wobei der Zylinder (21) in Bezug auf die Schiene (9) und die Achse (10) beweglich montiert ist, wobei die Schiene und die Achse zwei gegenüberliegende, longitudinale Seiten des Rahmens bilden.

7. Vorrichtung zur Abtrennung einer Menge von Treibladungsmodulen nach Anspruch 6, **dadurch gekennzeichnet, dass** der Zylinder (21) durch das fest mit dem Portalträger (8) verbundene Mittel (12) zur Translation und Positionierung in Verschieberichtung angetrieben wird.

8. Vorrichtung zur Abtrennung einer Menge von Treibladungsmodulen nach Anspruch 5, **dadurch gekennzeichnet**, das das Mittel (12) zur Translation und Positionierung ein Motor ist, der die longitudinal mit einem Gewinde versehene Achse (10) in Drehrichtung antreibt.

9. Vorrichtung zur Abtrennung einer Menge von Treibladungsmodulen, die dafür vorgesehen sind, die Kammer einer Waffe zu versorgen, nach irgendeinem der Ansprüche 3 bis 8, **dadurch gekennzeichnet, dass** die beiden Halb-Klauen (13a, 13b) zwischen zwei beliebigen Zellen (2) positionierbar sind.

10. Vorrichtung zur Abtrennung einer Menge von Treibladungsmodulen, die dafür vorgesehen sind, die Kammer einer Waffe zu versorgen, nach irgendeinem der vorhergehenden Ansprüche, **dadurch gekennzeichnet, dass** die Treibladungsmodule (26) nach Abtrennung durch die Einwirkung eines beweglichen Kipparms (39) in Flucht mit der Achse der Waffe positioniert werden.

11. Vorrichtung zur Abtrennung einer Menge von Treibladungsmodulen nach Anspruch 10, **dadurch gekennzeichnet, dass** jede Zelle (2) der Einwirkung eines Federmittels (34) unterliegt, welches sie um ihre Achse (6) drehen lässt, um sie in eine Ausgangsposition zurück zu bringen, in der sie sich an einem Anschlag (36) abstützt.

12. Vorrichtung zur Abtrennung einer Menge von Treibladungsmodulen nach Anspruch 11, **dadurch gekennzeichnet, dass** der Kipparm sich entlang einer Schraube (38) durch die Einwirkung eines ersten Motors (33) verschiebt und in Bezug auf diese Schraube durch die Einwirkung eines zweiten Motors (41) kippen kann, um eine Zelle (2) drehen zu lassen.

13. Vorrichtung zur Abtrennung einer Menge von Treibladungsmodulen nach Anspruch 12, **dadurch gekennzeichnet, dass** wenigstens ein Plättchen (37) an jeder Zelle (2) befestigt ist und mit einer benachbarten Zelle derartig zusammen wirkt, dass das Kippen der das Plättchen (37) tragenden Zelle (2) das Kippen der benachbarten Zelle nach sich zieht, auf welcher sich das Plättchen abstützt.
